# EUROPÄISCHE PATENTSCHRIFT

(11) **EP 2 076 893 B1**
(45) Veröffentlichungstag und Bekanntmachung des Hinweises auf die Patenterteilung: **28.03.2012**
(21) Anmeldenummer: 07818610.3
(22) Anmeldetag: 01.10.2007
(51) Int. Cl.: G08B 17/103, G08B 17/107

(54) **VORRICHTUNG ZUR ERKENNUNG VON RAUCH IN EINEM RAUM**
DEVICE FOR THE DETECTION OF SMOKE IN A ROOM
DISPOSITIF POUR DÉTECTER DE LA FUMÉE DANS UNE PIÈCE

(30) Priorität: 09.10.2006 DE 202006015553 U
(43) Veröffentlichungstag der Anmeldung: 08.07.2009
(73) Patentinhaber: Schako Klima Luft Ferdinand Schad KG, 78600 Kolbingen (DE)
(72) Erfinder: MÜLLER, Rainer, 78600 Kolbingen (DE)
(74) Vertreter: Weiss, Peter
(86) Internationale Anmeldenummer: PCT/EP2007/008530
(87) Internationale Veröffentlichungsnummer: WO 2008/043451

(56) Entgegenhaltungen:
- EP-A- 1 191 496
- EP-A- 1 783 712
- EP-A- 1 783 713
- DE-A1- 10 353 836
- GB-A- 2 410 085
- US-A- 5 333 418

## Beschreibung

Die Erfindung betrifft eine Vorrichtung zur Erkennung von Rauch nach dem Oberbegriff des Anspruchs 1.

### Stand der Technik

Zum Stand der Technik wird auf die EP 1 783 712 A1 und die EP 1 783 713 A1 verwiesen, welche jeweils einen Brandmelder offenbaren, welcher durch Lichtstrahlung Rauch in einem Raum erkennt. Daneben wird auf die EP 1 191 496 A1 verwiesen, worin ein Streulichtrauchmelder offenbart ist, weiterhin wird ausserdem auf die GB 2 410 085 A hingewiesen. Dort ist ein weiterer Brandmelder offenbart. Der Vollständigkeit halber wird ausserdem noch auf die DE 103 53 836 A1 verwiesen, welche ebenfalls einen Brandmelder nach dem Stand der Technik offenbart.

Rauchmelder sind in vielfältiger Form und Ausführung bekannt und auf dem Markt. Die meisten der bekannten Rauchmelder arbeiten nach dem sogenannten Streulichtverfahren, welches voraussetzt, dass der Rauch mit dem Sensor in Kontakt kommt. Die Folge davon ist, dass diese Rauchmelder aus der Decke herausragen müssen, sodass sie Angriffen von aussen ausgesetzt sind, die ihre Funktionsweise beeinträchtigen oder zerstören können.

In der EP 1 224 641 B1 wird ein Rauchmelder beschrieben, der deckenbündig eingebaut werden kann und bei dem durch einen Selbsttest erkannt wird, ob beispielsweise eine Verschmutzung einer vorgesetzten Abdeckscheibe gegeben ist. Diese Abdeckscheibe ist jedoch nicht geeignet, Angriffen zu widerstehen, sodass auch hier die Möglichkeit der Zerstörung und Beeinträchtigung des Rauchmelders gegeben ist.

### Aufgabe

Aufgabe der vorliegenden Erfindung ist es, einer Zerstörung des Rauchmelders, insbesondere durch Vandalismus, vorzubeugen. Gleichzeitig soll die Funktionsweise des Rauchmelders und seine Handhabung nicht beeinträchtigt sein.

### Lösung der Aufgabe

Zur Lösung der Aufgabe führt, der kennzeichnende Teil von Anspruch 1.

Das bedeutet, dass der eigentliche Rauchmelder durch diese Abdeckung gegen Vandalismus geschützt ist, weshalb er vor allem für solche Gebäuden gedacht ist, welche möglicherweise Varidalismus ausgesetzt sind. Hierbei wird in erster Linie an ein Gefängnis oder an Schulen gedacht, da in derartigen Gebäuden die Gefahr von Beschädigungen erfahrungsgemäss sehr hoch ist.

Als Abdeckung bietet sich vor allem eine Stahlplatte an, in die Öffnungen zum Durchlassen der Strahlungen eingeformt sind. Stahl ist als Werkstoff sehr schlagfest und widersteht Schlägen, vor allem wenn diese von unten gegen eine Decke gerichtet sind, da in diesem Fall eine Wucht des Schlages begrenzt ist.

Wichtig ist auch, dass die Abdeckung deckenbündig eingebaut ist. Dieser deckenbündige Einbau bedeutet, dass kein Angriff von der Seite her auf die Abdeckung erfolgen kann. Auf diese Weise ist es nicht möglich, die Abdeckung mit einem Werkzeug aus der Decke herauszuhebeln, ohne die Decke selbst zu zerstören. Der Angriff kann nur von unten kommen und ist damit gegen die flache Seite der Abdeckung gerichtet, die diesem Angriff widersteht.

Hinsichtlich der Ausgestaltung und der Form dieser Abdeckung soll der Erfindung keinerlei Grenzen gesetzt sein. So kann die Abdeckung rund, eckig, oval od. dgl. ausgestaltet sein.

Auch bei der erfindungsgemässen Vorrichtung ist die aus der EP 1 224 641 B1 bekannte Abdeckscheibe zwischen Abdeckung und Sender bzw. Empfänger angeordnet. Sie erleichtert den Zusammenbau des Rauchmelders mit der Abdeckung und verhindert ferner, dass beispielsweise mit einem Schraubenschlüssel durch die Öffnungen hindurch gestossen werden kann und möglicherweise Sender und/oder Empfänger beschädigt werden.

### Figurenbeschreibung

Weitere Vorteile, Merkmale und Einzelheiten der Erfindung ergeben sich aus der nachfolgenden Beschreibung bevorzugter Ausführungsbeispiele sowie an Hand der Zeichnung; diese zeigt in
- Figur 1: eine Seitenansicht eine erfindungsgemässen Vorrichtung zur Erkennung von Rauch in einem Raum;
- Figur 2: eine Unteransicht der Vorrichtung nach Figur 1.

Gemäss Figur 1 befindet sich in einem Gehäuse 1 ein nicht näher gezeigter Sender für eine Strahlung sowie ein ebenfalls nicht näher gezeigter Empfänger für eine von einem Rauch reflektierte Strahlung. Eine weitergehende Beschreibung eines derartigen Rauchmelders findet sich in der EP 1 224 641 B1, weshalb hier auf eine nähere Beschreibung verzichtet und auf die EP 1 224 641 B1 verwiesen wird.

Das Gehäuse 1 wird im wesentlichen durch eine transparente Abdeckscheibe 2 verschlossen. Dieser transparenten Abdeckscheibe 2 ist erfindungsgemäss eine Abdeckung 3 vorgesetzt, welche gemäss Figur 2 zwei Öffnungen 4 und 5 aufweist. Die Öffnung 4 lässt beispielsweise eine Strahlung in einen Raum austreten, die von dem oben erwähnten Sender abgegeben wird. Dagegen lässt die Öffnung 5 eine reflektierte Strahlung zu dem ebenfalls oben erwähnten Empfänger in dem Gehäuse 1 eintreten, die insbesondere von einem Rauch in dem Raum reflektiert wird.

Erfindungsgemäss besteht die Abdeckung 3 aus einem schlagfesten Werkstoff, insbesondere aus Stahl. Jedoch ist auch die Verwendung eines anderen entsprechenden Werkstoffes, wie beispielsweise Keramik, möglich. Die Dicke der Stahlplatte beträgt bevorzugt ca. 3 mm.

Die Funktionsweise der vorliegenden Erfindung ist folgende:

Das Gehäuse 1, in welchem alle Elemente des oben erwähnten Rauchmelders integriert sind, wird mit der transparenten Abdeckscheibe 2 verbunden. Diese Einheit wird dann auf die Abdeckung 3 aufgesetzt und so zentriert, dass die Strahlung vom Sender in den Raum in einem günstigen bzw. gewünschten Winkel durch die Öffnung 4 austreten kann. Ebenso wird der Empfänger in dem Gehäuse 1 so justiert, dass er eine vom Rauch in dem Raum reflektierte Strahlung empfangen kann.

Die gesamte Einheit wird dann in einer Decke od. dgl. so eingebaut, dass die Abdeckung 3 mit der Decke deckenbündig abschliesst. Dadurch ist es nahezu ausgeschlossen, den Rauchmelder zu zerstören, sodass ein derartiger Rauchmelder vor allem in durch Vandalismus gefährdeten Bereichen, wie beispielsweise in Gefängnissen, Anwendung finden kann.

### Bezugszeichenliste

| | | | | | |
|---|---|---|---|---|---|
| 1 | Gehäuse | 34 | | 67 | |
| 2 | Abdeckscheibe | 35 | | 68 | |
| 3 | Abdeckung | 36 | | 69 | |
| 4 | Öffnung | 37 | | 70 | |
| 5 | Öffnung | 38 | | 71 | |
| 6 | | 39 | | 72 | |
| 7 | | 40 | | 73 | |
| 8 | | 41 | | 74 | |
| 9 | | 42 | | 75 | |
| 10 | | 43 | | 76 | |
| 11 | | 44 | | 77 | |
| 12 | | 45 | | 78 | |
| 13 | | 46 | | 79 | |
| 14 | | 47 | | | |
| 15 | | 48 | | | |
| 16 | | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Vorrichtung zur Erkennung von Rauch in einem Raum, mit einem Sender zum Aussenden einer von dem Rauch reflektierbaren Strahlung und einem die vom Rauch reflektierte Strahlung erkennenden Empfänger und ein Gehäuse in welchen alle Elemente der Vorrichtung integriert sind, wobei dem Sender und/oder Empfänger eine strahlungsdurchlässige Abdeckung (3) vorgenetzt ist,
**dadurch gekennzeichnet,**
**dass** die Abdeckung (3) eine Stahlplatte ist, in die Öffnungen (4, 5) zum Durchlassen der Strahlungen eingeformt sind, wobei zwischen der Abdeckung (3) und dem Sender bzw. dem Empfänger noch eine transparente Abdeckscheibe (2) angeordnet ist, wobei die Abdeckscheibe (2) das Gehäuse (1) verschliesst und mit dem Gehäuse (1) verbunden ist.

2. Vorrichtung nach Anspruch 1, **dadurch gekennzeichnet, dass** die Abdeckung (3) deckenbündig eingebaut ist.

## Claims

1. A device for the detection of smoke in a room, having a transmitter for emitting a beam reflectable by the smoke and a receiver detecting the beam reflected by the smoke and a housing in which all elements of the device are integrated, wherein a beam-pervious cover (3) is placed in front of the transmitter and/or receiver, **characterised in that** the cover (3) is a steel plate in which there are formed openings (4, 5) to allow through passage of the beams, wherein additionally a transparent cover disc (2) is arranged between the cover (3) and the transmitter and/or the receiver, wherein the cover disc (2) closes the housing (1) and is connected to the housing (1).

2. A device according to claim 1, **characterised in that** the cover (3) is mounted so as to be flush with the ceiling.

## Revendications

1. Dispositif pour détecter de la fumée dans une pièce, avec un émetteur destiné à émettre un rayonnement réfléchi par la fumée et un récepteur détectant le rayonnement réfléchi par la fumée, et un boîtier dans lequel sont intégrés tous les éléments du dispositif, devant l'émetteur et/ou le récepteur étant placé un recouvrement (3) laissant passer un rayonnement,
**caractérisé par le fait**
**que** le recouvrement (3) est une plaque en acier dans laquelle sont pratiquées des ouvertures (4, 5) destinées à laisser passer les rayonnements, entre le recouvrement (3) et l'émetteur ou le récepteur étant encore disposé un disque de recouvrement transparent (2), le disque de recouvrement (2) fermant le boîtier (1) et étant connecté au boîtier (1).

2. Dispositif selon la revendication 1, **caractérisé par le fait que** le recouvrement (3) est incorporé en liaison étroite avec le plafond.
